# FASCICULE DE BREVET EUROPEEN

(11) **EP 0 005 118 B1**
(45) Date de publication et mention de la délivrance du brevet: **15.02.1984**
(21) Numéro de dépôt: 79400258.4
(22) Date de dépôt: 24.04.1979
(51) Int. Cl.: E04C 2/32, E04B 1/32, E04B 7/10

(54) **Panneau à bossages de rigidité à section creuse, et structures réalisées à partir de tels panneaux**
Platte mit Versteifungsprofilen mit hohlem Querschnitt und mit diesen Platten hergestellte Konstruktionen
Panel having stiffening protuberances with hollow sections and structures made therefrom

(30) Priorité: 25.04.1978 FR 7812141
(43) Date de publication de la demande: 31.10.1979
(73) Titulaire: Iconomou, Constantin, F-75014 Paris (FR)
(72) Inventeur: Iconomou, Constantin, F-75014 Paris (FR)
(74) Mandataire: Roger-Petit, Jean-Camille

## Description

La présente invention a pour objet un panneau de construction polygonal, formé d'une couche d'épaisseur sensiblement constante d'un matériau rigide et comportant en outre un réseau de bossages interconnectés à section creuse destinés à en augmenter la rigidité et délimitant des plages, la densité de distribution des bossages internes étant sensiblement constante à la surface du panneau.

Il est connu d'augmenter la rigidité d'une plaque d'un matériau quelconque en la renforçant à sa surface, par des nervures rapportées ou venant de moulage avec cette plaque. Dans un tel cas, les nervures sont pleines et leur effet de renforcement apparaît quelle que soit leur distribution et position à la surface de la plaque.

Il est également connu par les brevets américains US―A―3 133 795 et Us-A-2 699 599 d'augmenter la rigidité d'une plaque polygonale en la déformant à certains endroits de sa surface de manière à faire apparaître des bossages à section creuse, la plaque finie ayant cependant une épaisseur sensiblement constante sur toute sa surface, y compris à l'endroit des bossages, qui peuvent être interconnectés (US-A-3 133 795) et dont la répartition sur la surface du panneau a une configuration régulière. Dans ce cas, le renfoncement n'est pas produit par apport de matière et résulte de la nécessité, pour la plaque soumise à certaines contraintes, de satisfaire à des conditions de topologie liées à la répartition et la disposition relative de ses bossages. C'est ainsi que par rapport à une plaque présentant de tels bossages obtenus par déformation ou moulage et qui peuvent être interconnectés, une seconde plaque dotée de bossages supplémentaires peut présenter une rigidité inférieure, les bossages destinés à augmenter la rigidité pouvant, dans des conditions données, se révéler comme des zones faibles permettant notamment un pliage favorisant un mode de déformation de la plaque.

Toutefois, il ne semble pas possible actuellement, même en ayant recours aux plus récentes théories mathématiques ainsi qu'aux moyens informatiques modernes, de déterminer, pour un panneau de forme donnée, la configuration optimale des bossages de rigidité, c'est-à-dire la configuration de bossages pour laquelle la distribution des contraintes, dans le panneau soumis à des efforts appliqués sur sa surface, présente l'anisotropie la plus faible.

Dans ce contexte, l'invention a pour but, en fournissant de nouveaux critères de rigidité applicables a priori, et en proposant de nouvelles caractéristiques de construction, la réalisation de nouveaux panneaux dont la rigidité est supérieure à celle des panneaux connus, de telle sorte qu'ils sont autoportants.

Tout panneau conforme à la présente invention est essentiellement caractérisé en ce que le réseau de bossages interconnectés comprend des bossages périphériques formés le long de tous les bords du panneau et des bossages internes s'étendant des coins du panneau ou du voisinage de ces coins pour converger vers l'intérieur de ce panneau, et en ce qu'aucun bossage ne s'étend seul, en ligne droite, entre deux bords quelconques, ni entre deux coins non voisins, ni entre un bord et un coin non voisins du panneau, ce panneau, du fait de sa structure, étant rigide, autoportant et conçu pour supporter des efforts appliqués perpendiculairement à sa surface et pour les transmettre à des points d'appui avec lesquels il est en contact à ou au voisinage de ses coins.

De préférence, certains au moins des bossages internes sont courbes et, par exemple, ils serpentent à la surface du panneau. Une autre caractéristique possible des bossages est leur profil en torsade. En outre, les bossages ont de préférence une section courbe.

Dans les panneaux polygonaux autoportants suivant l'invention l'ensemble des plages situées entre les bossages peut constituer une surface plane ou non plane. Les panneaux de la première catégorie dits panneaux plans, peuvent être notamment triangulaires, carrés ou rectangulaires. Les panneaux de la seconde catégorie ont une structure qui résulte d'une transformation topologique desdits panneaux polygonaux plans. On a constaté que les panneaux de la seconde catégorie présentent des propriétés statiques égales, sinon supérieures, à celles des panneaux plans précités.

A titre d'exemples de surfaces de panneaux de ce dernier type, on citera les surfaces gauches comme les surfaces conoîdes, notamment les surfaces paraboloîdes hyperboliques (PH) bien connues en architecture, on citera également les surfaces sphériques, ellipsoîdales, ovoîdes, ainsi que les surfaces développables comme les surfaces cylindriques ou coniques.

Par ailleurs, tous ces panneaux à points d'appui et à surface plane ou non ont l'avantage de pouvoir être combinés entre eux pour créer des structures complexes solides de plus grande portée, les panneaux élémentaires étant fixés entre eux par tous moyens appropriés.

Quelques exemples de panneaux conformes à l'invention seront évoqués ci'après, à titre indicatif en référence au dessin annexé sur lequel:
La figure 1 est une vue de dessus d'un panneau triangulaire suivant une mode de l'invention.
Les figures 2 et 3 sont des schémas de panneaux triangulaires également conformes à l'invention.
La figure 4 est une vue de dessus d'un panneau carré conforme à l'invention.
Les figures 5 à 11 sont des schémas d'autres panneaux carrés conformes à l'invention.
La figure 12 est une vue de dessus d'un panneau rectangulaire conforme à l'invention.
Les figures 13 à 18 sont des schémas d'autres panneaux rectangulaires conformes à l'invention.
La figure 19 est une vue en coupe suivant la ligne IXX-IXX de la figure 4.
La figure 20 est une vue en coupe suivant la ligne XX-XX de la figure 4.
La figure 21 est une vue de dessus d'un bossage utilisable pour les panneaux de l'invention.
La figure 22 est une vue en coupe d'un tel bossage.
Les figures 23 à 31 sont des schémas de panneaux présentant des configurations élémentaires prohibées conformement à l'invention.
Les figures 32 à 34 sont des vues en perspective de panneaux selon l'invention à surface paraboloîde hyperbolique (PH).
La figure 35 représente une vue en perspective d'un panneau selon l'invention à surface sphérique.
La figure 36 est une vue de dessus d'un assemblage en nappe de panneaux à surface PH.
La figure 37 montre en perspective un assemblage en demi-cylindre de panneaux également à surface PH.

La présente invention concerne en premier lieu un panneau polygonal 1, par exemple triangulaire, carré ou rectangulaire, spécialement conçu pour supporter des efforts appliqués perpendiculairement à sa surface (c'est-à-dire, en se reportant aux figures 1, 4 et 12 par exemple, perpendiculairement au plan de la feuille de dessin), et pour transmettre ces efforts à des points d'appui (non représentés) sur lesquels le panneau est en appui par ses coins 1a, 1 b, 1 c, 1 d.

Ce panneau est constitué d'une couche d'épaisseur sensiblement constante d'un matièriau rigide tel qu'un métal comme l'acier ou une matière polymérique rigide, présentant des bossages 2, 3 à section creuse (figures 19, 20, 22) destinés à augmenter la rigidité, ces bossages délimitant, au moins partiellement, des plages 4 planes et sensiblement coplanaires.

Selon l'invention, l'ensemble des bossages 2, 3 comprend d'une part des bossages périphériques 2 formés au voisinage de tous les bords du panneau, de préférence de manière à relier tous les coins 1 a, 1 b, 1 c, 1 d du panneau, et d'autre part des bossages internes 3 s'étendant, du voisinage des coins du panneau, ou exactement à partir de ces coins, vers l'intérieur du panneau, c'est-à-dire de manière à se rapprocher du centre 5 de ce panneau.

Ces bossages internes 3 forment un réseau de bossages interconnectés présentant une densité de distribution sensiblement constante à la surface du panneau, cette régularité de densité se reconnaissant en ce qu'il n'existe pas de plage plane 4, totalement délimitée par des bossages, dont la surface atteigne la moitié de celle du panneau.

D'autre part, il est avantageux que les différentes plages de surface et de forme voisines soient disposées autour du centre 5 du panneau suivant une distribution respectant la symétrie du panneau.

Ainsi, si le panneau a une symétrie d'ordre 2 (rectangle), d'ordre 3 (triangle équilatéral), d'ordre 4 (carré), etc..., la répartition des plages de surface analogue à très préférablement une symétrie respective d'ordre 2, d'ordre 3, d'ordre 4, etc.... On peut toutefois aussi adequate- ment prévoir, pour tout panneau ayant une symétrie d'ordre au moins égale à 3, que la répartition des plages analogues ait une symétrie d'ordre multiple ou infini, et, pour tout panneau ayant une symétrie d'ordre au moins égal à 6, que la répartition des plages analogues ait une symétrie d'ordre sous multiple.

Par ailleurs, le réseau formé par le bossages internes 3 est tel qu'aucun bossage rectiligne ne s'étende intégralement entre deux bords quelconques du panneau, ni entre deux coins non voisins du panneau, ni entre un bord et un coin non voisins de ce même panneau.

Compte tenu de la difficulté que l'on recon- tre à mettre en évidence d'autres caractéristiques exprimées par des mots, et susceptibles de distinguer les panneaux de l'invention, le présent texte renvoie aux dessins, et notamment aux figures 1 à 18 qui représentent différents modes de réalisation de panneaux rigides.

Le présent texte renvoie également aux figures 23 à 31 qui illustrent des contre- exemples typiques de l'invention, c'est-à-dire des panneaux présentant une rigidité nettement inférieure à celle que présentent les panneaux des figures 1 à 18.

Le panneau de la figure 23 n'appartient pas à l'invention, car il présente au moins un bossage rectiligne s'étendant d'un coin du panneau ou de son voisinage immédiat à un côté non voisin ou à son voisinage immédiat; les panneaux des figures 24, 26, 28, 30 n'appartiennent pas à l'invention, car ils présentent au moins un bossage rectiligne s'étendant entre un bord quelconque du panneau ou son voisinage immédiat et un autre bord quelconque ou son voisinage immédiat; les panneaux des figures 27 et 29 n'appartiennent pas à l'invention car ils présentent au moins un bossage rectiligne s'étendant entre un coin du panneau ou son voisinage immédiat et un coin non voisin, ou son voisinage immédiat; enfin les panneaux des figures 25, 26 et 31 n'appartiennent pas à l'invention car les bossages internes ne sont pas interconnectés, c'est-à-dire au moins extrêmement voisins.

Il faut voir que les figures 23 à 31 illustrent certaines des configurations de base interdites par les caractéristiques précédemment explicitement énoncées.

Non seulement il existe une infinité d'autres configurations de base'que ces mêmes caractéristiques explicites permettent d'exclure, mais il est également clair que les combinaisons, par superposition, de configurations interdites sont également interdites.

A titre d'exemple, on peut ainsi dire que les configurations résultant des superpositions des figures 23 et 24, ou 23 et 25, ou 24 et 25, ou 26 et 27, ou 29 et 30, ou 29, 30 et 31 etc..., sont interdites.

Il est avantageux, pour augmenter la rigidité, de prévoir que les bossages internes 3 aient un trajet courbe, comme on peut le voir sur la figure 1, et, mieux encore, que ces bossages serpentent à la surface du panneau, c'est-à-dire qu'ils passent alternativement de part et d'autre de la direction qu'ils suivent pour former un trajet sinueux, comme on peut notamment le voir sur les figures 3, 7, 8, 17.

De préférence, on évite les croisements de bossages au centre du panneau lorsque ces bossages sont rectilignes; par contre, comme le montre la figure 8, les croisements, au centre, de bossages à trajet sinueux sont tout à fait permis.

Les figures 19 et 20, qui sont des vues en coupe suivant respectivement les lignes IXX et XX de la figure 4, montrent que les panneaux de l'invention peuvent être collés ou soudés, par leur face montrant l'intérieur des bossages, sur une plaque plane 6 d'un matériau inextensible et de préférence également rigide, tel que le contre-plaqué, l'acier, une substance polymérique, etc. Cette plaque peut également être constituée par un autre panneau conforme à l'invention.

Comme on le voit sur la figure 21 représentant un bossage vu de dessus, et sur la figure 22, représentant ce même bossage vu en coupe suivant la ligne XXII-XXII, les bossages peuvent avoir un profil en torsade. Cette caractéristique permet d'augmenter la résistance à la torsion des bossages et, en conséquence, la rigidité du panneau.

L'invention concerne aussi des panneaux tels que ceux représentés sur les figures 32 à 35 et dont la structure résulte d'une transformation topologique d'un panneau polygonal plan présentant les caractéristiques de bossages rappelées ci-dessus. (Les bossages n'ont pas été représentés sur ces figures pour ne pas les compliquer.

Les panneaux ABCD selon la figure 32 et ABC selon la figure 33 sont des panneaux à surface PH dont les contours se projettent respectivement suivant un carré et un triangle; autrement dit, on peut considérer que leur structure résulte d'une transformation topologique de panneaux plans respectivement AᵢBCᵢD et DB_{I}C, les bossages de ces panneaux plans subissent également la même transformation.

La figure 34 montre un panneau ABCDEF à surface gauche, dont chaque demi-surface (ABEF et BCDE) est une surface PH qui se projette suivant un trapèze (A₁BE₁F et BC₁DE₁).

Le panneau sphérique ABC (figure 35) se projette selon un triangle équilatéral ou isocèle.

On peut créer toutes sortes de structures à partir des panneaux plans ou non portant les bossages caractéristiques décrits ci-dessus.

On critera notamment la construction de coupoles. Dans le cas des coupoles sphériques, on assemblera plus spécialement des panneaux plans triangulaires, qui représentent en fait des subdivisions des faces d'un icosaédre et dont le nombre dépend de l'analyse en divisions régulières de l'icosaèdre que l'on souhaite reconstituer (fréquence 2, 3, 4 etc...). Dans de tels assemblages, les bossages périphériques des panneaux élémentaires agissent comme les barres d'une structure portante et renforcent la liaison entre deux éléments adjacents. Il n'est donc pas nécessaire de prévoir l'installation d'une structure portante sur laquelle on vient ensuite adapter des panneaux dits de remplissage. Conformément à la présente invention, chaque panneau élémentaire est une structure auto-portant et les ensembles complexes qu'ils permettent de créer sont donc autoportants.

D'une façon générale, on peut envisager des constructions- cylindriques ellipso(dales, ovoîdes etc..... Ansi, les figures 36 et 37 présentent des assemblages respectivement en nappe et en demi-cylindre de panneaux à surface PH à projection losange.

Il est du reste bien entendu que les modes de réalisation décrits ci-dessus ont été donnés à titre d'exemple et que des modifications accessibles, à l'homme de l'art et ne sortant pas du cadre du contenu des revendications peuvent y être apportées sans que l'on s'écarte du domaine de la présente invention.

## Revendications

1. Panneau de construction polygonal, (1), formé d'une couche d'épaisseur sensiblement constante d'un matièriau rigide et comportant en outre un réseau de bossages interconnectés (2, 3) à section creuse destinés à en augmenter la rigidité et délimitant des plages (4), la densité de distribution des bossages internes (3) étant sensiblement constante à la surface du panneau, caractérisé en ce que le réseau de bossages interconnectés (2, 3) comprend des bossages périphériques (2) formés le long de tous les bords du panneau (1) et des bossages internes (3) s'étendant des coins (1a-d) du panneau ou du voisinage de ces coins pour converger vers l'intérieur de ce panneau, et en ce qu'aucun bossage (2, 3) ne s'étend seul, en ligne droite, entre deux bords quelconques, ni entre deux coins (1ad) non voisins, ni entre un bord et un coin non voisins du panneau (1), ce panneau, du fait de sa structure, étant rigide, autoportant et conçu pour supporter des efforts appliqués perpendiculairement à sa surface et pour les transmettre à des points d'appui avec lesquels il est en contact à ou au voisinage de ses coins (la-d).

2. Panneau suivant la revendication 1, caractérisé en ce que certains au moins des bossages internes (3) sont courbes.

3. Panneau suivant la revendication 2, caractérisé en ce que certains au moins des bossages internes (3) serpentent à la surface du panneau.

4. Panneau suivant l'une quelconque des revendications 1 à 3, caractérisé en ce que les bossages (2, 3) ont un profil en torsade.

5. Panneau suivant l'une quelconque des revendications 1 à 4, caractérisé en ce que les bossages (2, 3) ont une section courbe.

6. Panneau selon l'une quelconque des revendications 1 à 5, caractérisé en ce que l'ensemble des plages (4) situées entre les bossages (2, 3) constitue une surface plane.

7. Panneau selon l'une quelconque des revendications 1 à 5, caractérisé en ce que l'ensemble des plages (4) situées entre les bossages (2, 3) constitue une surface qui n'est pas plane.

8. Panneau selon la revendication 7, caractérisé en ce que sa surface est choisie parmi les surfaces gauches comme les surfaces conoîdes, notamment les surfaces paraboloîdes hyperboliques; les surfaces sphériques, ellipsoîdales, ovoîdes; et les surfaces développables comme les surfaces cylindriques ou coniques.

9. Panneau suivant l'une quelconque des revendications 1 à 8, caractérisé en ce que les plages (4) délimitées par les bossages (2, 3) et qui sont de surface et de forme voisines, sont disposées autour du centre (5) du panneau (1) suivant une distribution respectant la symétrie du panneau (1).

10. Structures complexes auto-portantes consistant en l'assemblage de panneau (1) tels que définis à l'une quelconque des revendications 1 à 9.

## Patentansprüche

1. Polygonale Bauplatte (1), die aus einer Schicht von im wesentlichen konstanter Dicke aus einem starren Material gebildet ist und außerdem aufweist, ein Netzwerk von miteinander verbundenen Stegen (2, 3) mit hohlem Querschnitt, die zum Verbessern der Steifheit bestimmt sind und Bereiche (4) begrenzen, wobei die Verteilungsdichte der Innenstege (3) im wesentlichen konstant über die Oberfläche der Platte (1) ist, dadurch gekennzeichnet, daß das Netz von miteinander verbundenen Stegen (2, 3) Umfangsstege (2), die entlang aller Kanten der Platte (1) ausgebildet sind, und Innenstege (3) aufweist, die sich von den Ecken (1 a-1 d) der Platte oder von deren Nähe aus erstrecken, um im Innern der Platte (1) zusammenzulaufen, und daß kein Steg (2, 3) sich alleine, in gerader Linie zwischen irgendwelchen zwei Kanten, noch zwischen zwei nichtbenachbarten Ecken (1a-1d) der Platte (1), noch zwischen einer Kante und einer nichtbenachbarten Ecke der Platte (1) erstreckte, wobei die Platte aufgrund ihrer Struktur starr, selbsttragend und entworfen ist, um Lasten, die senkrecht auf ihrer Oberfläche ausgeübt werden, zu tragen und diese auf Druckpunkte zu übertragen mit welchen sie in ihren Ecken (1 a-1 d) oder in der Nähe davon in Berührung steht.

2. Bauplatte nach Anspruch 1, dadurch gekennzeichnet, daß bestimmte Stege von mindestens den Innenstegen (3) gekrümmt sind.

3. Bauplatte nach Anspruch 2, dadurch gekennzeichnet, daß gewisse Stege von mindestens den Innenstegen (3) sich auf der Oberfläche der Platte schlängeln.

4. Bauplatte nach Anspruch 1 bis 3, dadurch gekennzeichnet, daß die Stege (2, 3) ein Verwindungsprofil aufweisen.

5. Bauplatte nach Anspruch 1 bis 4, dadurch gekennzeichnet, daß die Stege (2, 3) einen gekrümmten Querschnitt haben.

6. Bauplatte nach Anspruch 1 bis 5, dadurch gekennzeichnet, daß die Gesamtheit der Bereiche (4), die zwischen den Stegen (2, 3) liegt, eine ebene Oberfläche bildet.

7. Bauplatte nach Anspruch 1 bis 5, dadurch gekennzeichnet, daß die Gesamtheit der Bereiche (4), die zwischen den Stegen (2, 3) liegt, eine nichtebene Oberfläche bildet.

8. Bauplatte nach Anspruch 7, dadurch gekennzeichnet, daß ihre Oberfläche ausgewählt ist aus den gekrümmten Flächen wie Konoidflächen, insbesondere hyperbolische Paraboloidflächen, Kugelflächen, Ellipsoidflächen, Ovoidflächen, und entwickelbaren Flächen wie Zylinder- oder Kegelflächen.

9. Bauplatte nach Anspruch 1 bis 8, dadurch gekennzeichnet, daß die Bereiche (4), die durch die Stege begrenzt werden, die von ähnlicher Form und Oberfläche sind, um den Mittelpunkt (5) der Platte herum entsprechend einer Verteilung angeordnet sind, die die Symmetrie der Platte berücksichtigt.

10. Komplexe selbsttragende Strukturen, die sich zusammensetzen aus einem Verband von Bauplatten (1) nach einem der Ansprüche 1 bis 9.

## Claims

1. Polygonal construction panel (1) formed from a layer of a rigid material having a substantially constant thickness and also having a system of interconnected bosses (2, 3), with a hollow section and which serve to increase the rigidity thereof, whilst defining zones (4), the distribution density of the internal bosses (3) being substantially constant on the surface of the panel, characterized in that the system of interconnected bosses (2, 3) comprises peripheral bosses (2) formed along all the edges of the panel (1) and internal bosses (3) extending from the corners of the panel (1) or the vicinity of these corners (1 a-d) in order to converge towards the interior of the panel (1), and in that no boss extends in a straight line between two random edges, or between two non-adjacent corners, or between a non-adjacent edge and corner of the panel whereby as a result of the structure, this panel is rigid, self-supporting and designed to withstand forces applied perpendicularly to its surface and for transmitting them to support points with which it is in contact at, or in the vicinity of its corners (1 a-d).

2. Panel according to claim 1, characterized in that at least some of the internal bosses (3) are curved.

3. Panel according to claim 2, characterized in that at least some of the internal bosses (3) meander on the surface of the panel.

4. Panel according to any one of the claims 1 to 3, characterized in that the bosses (2, 3) have a twisted profile.

5. Panel according to any one of the claims 1 to 4, characterized in that the bosses (2, 3) have a curved section.

6. Panel according to any one of the claims 1 to 5, characterized in that all the zones (4) between the bosses (2, 3) form a planar surface.

7. Panel according to any one of the claims 1 to 5, characterized in that the zones (4) between the bosses (2, 3) constitute a surface which is not planar.

8. Panel according to claim 7, characterized in that its surface is chosen from among the skewed surfaces, such as conoid surfaces, more partioularly hyperbolic paraboloid surfaces; spherical ellipsoidal and ovoid surfaces, and developable surfaces such as cylindrical or conical surfaces.

9. Panel according to any one of the claims 1 to 8, characterized in that the zones (4) defined by the bosses (2, 3) and which have similar surface areas and shapes, are arranged around the centre (5) of the panel (1), in accordance with a distribution respecting the symmetry of panel (1).

10. Complex self-supporting structures consisting of the assembly of panels (1), as defined in any one of the claims 1 to 9.
